# EUROPÄISCHE PATENTSCHRIFT

(11) **EP 0 240 779 B1**
(45) Veröffentlichungstag und Bekanntmachung des Hinweises auf die Patenterteilung: **26.07.1989**
(21) Anmeldenummer: 87103826.1
(22) Anmeldetag: 17.03.1987
(51) Int. Cl.: D05B 33/02

(54) **Anordnung zum Zusammenlegen von flächigen Werkstücken**
Arrangement for superposing flat work pieces
Dispositif pour superposer des matériaux laminaires

(30) Priorität: 27.03.1986 DE 3610483
(43) Veröffentlichungstag der Anmeldung: 14.10.1987
(73) Patentinhaber: Herbert Meyer GmbH & Co. KG, D-81737 München (DE)
(72) Erfinder: Engelbart, Wilhelm, D-2284 Sylt-Ost (DE)
(74) Vertreter: Jähne, Albrecht

(56) Entgegenhaltungen:
- DE-A- 3 218 189
- DE-A- 3 336 426
- DE-A- 3 436 965
- US-A- 3 945 632
- US-A- 4 198 041

## Beschreibung

### TECHNISCHES GEBIET

Die Erfindung bezieht sich auf eine Anordnung zum Übereinanderlegen von zwei und mehr in als Hubtische gestalteten Magazinstationen abgestapelten flächigen Werkstücken in einer vorgegebenen gegenseitigen Position auf dem Legetisch einer Ablagestation unter Zuhilfenahme einer Vorrichtung zum Vereinzeln von gestapelten Werkstücken und von Verfahrmitteln zum aufeinanderfolgenden Entnehmen der Werkstücke aus den Magazinstationen und zum positionierten Ablegen auf dem Legetisch der Ablagestation.

### ZUGRUNDELIEGENDER STAND DER TECHNIK

Anordnungen dieser Art sind beispielsweise durch die Literaturstellen US-A 3,945,632 und DE-A 3336426 bekannt. Im wesentlichen werden solche Anlagen zur Automatisierung von Legearbeiten bei der Herstellung von Konfekton benutzt. Da sie zahlreiche Arbeitskräfte freisetzen, also einen hohen Rationalisierungsieffekt aufweisen, besteht ein großes Interesse, ihre Funktion ständig im Sinne eines noch wirkungsvolleren Einsatzes zu verbessern.

Sofern es sich bei diesen Legearbeiten um große Stückzahlen handelt, bei denen die Konturfläche der Werkstücke zwischen den verschiedenen aufeinander folgenden Chargen nur geringen Änderungen unterliegt, ist der wirkungsvolle Einsatz solcher Anlagen mit wenig Schwierigkeiten behaftet. Nur beispielsweise sei hier der Einsatz einer solchen Anordnung auf der Eingangsseite einer Fixierpresse erwähnt, mit der das Fixieren von Krageneinlagen bei der Herstellung von Oberhemden durchgeführt wird.

Erheblich mehr Schwierigkeiten ergeben sich für einen wirkungsvollen Einsatz solcher Anordnungen dann, wenn die miteinander zu fixierenden Werkstücke größere Konturflächenunterschiede aufweisen und diese Unterschiede von Charge zu Charge bei der Einstellung der Anordung besonders berücksichtigt werden müssen. Die beim Übergang von einer Charge auf die nächste erforderliche Maschinenumrüstzeit wirkt sich insbesondere dann außerordentlich nachteilig aus, wenn, wie das gerade bei der Herstellung von Herren- oder Damenoberbekleidung der Fall ist, die einzelnen Chargen relativ kleine Stückzahlen aufweisen.

### OFFENBARUNG DER ERFINDUNG

Der Erfindung liegt die Aufgabe zugrunde, für eine Anordnung zum automatischen Zusammenlegen von flächigen Werkstücken der einleitend beschriebenen Art eine weitere Lösung anzugeben, die beim Übergang von einer Charge von Werkstücken auf eine andere Charge von Werkstücken unterschiedlicher Größe und Form mit außerordentlich geringen Umrüstzeiten auskommt und damit den Einsatz solcher Anordnungen, insbesondere bei der Herstellung von Konfektion, in ihrer Effizienz wesentlich steigert.

Diese Aufgabe wird gemäß der Erfindung durch die im Patentanspruch 1 angegebenen Merkmale gelöst.

Der Erfindung liegt die wesentliche Erkenntnis zugrunde, daß es beim Vereinzeln eines Werkstücks vom Werkstückstapel völlig ausreicht, das zu vereinzelnde Werkstück an einer Seite anzuheben, um dann dieses Werkstück mittels eines gegebennefalls gespannten folienartigen Trägers mit gleitfähiger Oberflächenbeschaffenheit, beispielsweise eine Teflonfolie, unter Ausnutzung dieses Öffnungsspaltes zwischen dem zu vereinzelnden Werkstück und dem Werkstückstapel vom Werkstückstapel gewissermaßen abzuschälen. Die Werkstückgreifer der Vereinzelungsvorrichtung müssen dann lediglich längs dieser einen Kante verteilt am Werkstück ausgerichtet werden. Dies kann bei einem Chargenwechsel sehr schnell und einfach durchgeführt werden.

Bei bekannten Vereinzelungsvorrichtungen, wie sie beispielsweise in der genannten Literaturstelle DE-A 33364226 beschrieben werden, erfolgt die Vereinzelung eines Werkstücks vom Werkstückstapel durch vollständiges Abheben dieses Werkstücks mit Hilfe einer größeren Anzahl von Werkstückgreifern, die gleichmäßig am Umfang und im Mittenbereich dieses Werkstücks am Werkstück angreifen. Bei einem Chargenwechsel, bei dem dann die neu abzuarbeitenden Werkstücke sich von den bisher abgearbeiteten Werkstücken sowohl in ihrer Größe als auch in ihrer Form unterscheiden, müssen in der Regel die meisten Werkstückgreifer hinsichtlich der nunmehr vorliegenden Konturfläche neu ausgerichtet werden, was mit erheblichem Zeitaufwand verbunden ist.

Weiterhin ermöglicht die einfache Hin- und Herbewegung des Trägers zwischen den Magazinstationen und der Ablegestation einen wesentlich schnelleren Ablegevorgang als dies bei einer üblichen, an einem Laufwagen befestigten Hubvorrichtung möglich ist.

Vorteilhafte Ausgestaltungen der Anordnung nach dem Patentanspruch 1 sind in den weiteren Patentansprüchen 2 bis .13 angegeben.

### KURZE BESCHREIBUNG DER ZEICHNUNG

Die in der Zeichnung dargestellte einzige Figur zeigt in perspektivischer Darstellung eine bevorzugte Ausführungsform der erfindungsgemäßen Anordnung mit zwei Magazinstationen und einer Ablagestation, die in einer Reihe hintereinander angeordnet sind.

### BESTER WEG ZUR AUSFÜHRUNG DER ERFINDUNG

In der einzigen Figur bedeuten A und B zwei Magazinstationen und C die Ablagestation. Jede der Magazinstationen A und B weist einen Hubtisch 1 mit einem Spindelgetriebe 2 für die Höheneinstellung auf, auf dem sich jeweils ein Werkstückstapel 3 mit drei Teilstapeln 31, 32 und 33 befindet. Die Teilstapel 31, 32 und 33 sind jeweils ihrer Größe nach so übereinander angeordnet, daß der kleinste Teilstapel 33 der oberste Teilstapel ist. Weiterhin weisen die Magazinstationen A und B über dem Hubtisch 1 und oberhalb der darauf abgesetzten Werkstückstapel 3 eine Vereinzelungsvorrichtung auf. Diese Vereinzelungsvorrichtung 4 besteht aus einer an einem Hubzylinder 5 in vertikaler Richtung verstellbaren Hubplatte 6, an deren Unterseite fingerförmige Werkstückgreifer 61, 62 und 63 angeordnet sind. Die Werkstückgreifer 61, 62 und 63 sind an der Hubplatte 6 so angeordnet, daß sie längs des Randes der Werkstücke des Werkstückstapels 3 auf seiten der Ablagestation C ausgerichtet sind. Der Spindelantrieb 2 der Magazinstationen A und B wird jeweils über einen Lichttaster 7 so gesteuert, daß sich das oberste Werkstück des Werkstückstapels 3 unabhängig von der Höhe des Werkstückstapels stets in einer vorgegebenen Abnahmeebene befindet. In der Abnahmeebene sind ferner an der Rückseite des Hubtischs 1 der Magazinstation A und B jeweils zwei Blasdüsen 8 vorgesehen, deren Luftstrom bei der Durchführung einer Vereinzelung eines Werkstücks vom Werkstückstapel 3 den Vereinzelungsvorgang unterstützt.

Wie die Figur ferner erkennen läßt, sind die Teilstapel 31, 32 und 33 so übereinander abgestapelt, daß sie mit einer Konturkante jeweils gemeinsam am Anschlag 9 in Form einer Leiste am hinteren Rand des Hubtisches 1 anliegen. Der von diesem Anschlag 9 am weitesten entfernte Werkstückgreifer 63 ist über einen Antrieb 63a verstellbar an der Hubplatte 6 angeordnet. Für die Steuerung des Antriebs 63a ist dem Werkstückgreifer 63 zusätzlich ein Lichttaster 63b zugeord net, der beim Wechsel von einem Teilstapel zum nächsten eine Verschiebung des Werkstückgreifers 63 nach vorne so lange veranlaßt, bis sein nach unten auf den Werkstückstapel 3 gerichteter Lichtstrahl reflektiert wird. Die Reflexion wird dadurch ermöglicht, daß jeder der Teilstapel 31, 32 und 33 von oben mit einer der Konturfläche der Werkstücke dieses Teilstapels angepaßten Schablone 31 a bzw. 32a abgedeckt ist, die an ihrer Oberseite randseitig unterhalb des verstellbaren Werkstückgreifers 63 eine Licht reflektierende Teilfläche 30 in Form einer aufgeklebten Reflexionsfolie aufweist. Der oberste Teilstapel 33, der schon teilweise abgearbeitet ist, zeigt verständlicherweise die diesen Teilstapel 33 ursprünglich abdeckende Schablone nicht.

Die Ablagestation C weist als Ablegetisch ein Förderband 10 auf, das hierbei in seiner Förderrichtung senkrecht zu der Stationenreihe ausgerichtet ist. Über dem Förderband 10 ist an Hubzylindem 11 ein Schieberahmen 12 in vertikaler Richtung an einem nicht näher dargestellten Montagerahmen befestigt. Weiterhin sind an diesem Montagerahmen für die Steuerung der Positionierung der auf dem Förderband abzulegenden Werkstücke drei Lichttaster 13 in geeigneter gegenseitiger Anordnung fest montiert, deren Lichtstrahl nach unten auf den Legetisch ausgerichtet ist. Der Schieberahmen 12 weist ferner für seine Schiebebewegung in Richtung der Reihe der hintereinander angeordneten Stationen einerseits und in Richtung senkrecht hierzu von den Lichttastem 13 gesteuerte Antriebe 14 und 15 auf.

Parallel zu der Reihenanordnung der Stationen ist auf jeder Seite ein über Umlenkrollen 16 geführtes endloses Antriebsband 17 vorgesehen. Beide Antriebsbänder 17 werden über eine die Umlenkrollen 16 miteinander verbindende Welle 18 von einem Antrieb 19 gemeinsam bewegt. Zwischen diesen beiden Antriebsbändem 17 ist über Halterungen 20 des Trägers 21 über die gesamte Breite der Stationen hinweg aufgespannt, und zwar in der die Abnahmeebene im Bereich der Magazinsta tion A und B festlegenden Höhe. Auf diese Weise ist der folienartige Träger 21 zwischen den verschiedenen Stationen verfahrbar. Sie weist die für die Steuerung der Antriebe 14 und 15 des Schieberahmens 12 durch die Lichttaster 13 erforderlichen Licht reflektierenden Teilflächen 21 a, 21 b, und 21 auf, die sich dabei in ihrer VerfahrsteIlung über dem Förderband 10 im Bereich der Lichtstrahlen dieser Lichttaster 13 befinden.

Zur besseren Erläuterung der Wirkungsweise der Anordnung nach der Figur soll nun anhand einer Beschreibung der bei einem Legevorgang aufeinanderfolgenden Funktionsabläufe die Erfindung noch näher erläutert werden.

In diesem Zusammmenhang sei angenommen, daß der Werkstückstapel 3 auf der Magazinstation A aus Sakko-Oberstoffteilen besteht, die in üblicher Weise so zugeschnitten worden sind, daß bei aufeinanderfolgenden Werkstücken im Stapel jeweils gleiche Stoffseiten aufeinanderliegen. Entsprechendes soll gelten für den Werkstückstapel 3 auf der Magazinstation B, der aus den Oberstoffteilen auf der Magazinstation A entsprechenden Einlagen besteht. Weiterhin sei angenommen, daß die den obersten Teilstapel 33 abdeckende Schablone, an deren Licht reflektierender Teilfläche sich der Lichttaster 63b des Werkstückgreifers 63 für eine Steuerung der Einstellung dieses Werkstückgreifers orientiert hat, bereits auf beiden Magazinstationen A und B abgetragen ist. Das nunmehr oberste Werkstück auf dem Teilstapel 33 liegt auf der Magazinstation A mit seiner Stoffaußenseite nach unten und auf der Magazinstation B mit seiner das Klebepunktraster aufweisenden Seite nach oben.

Zunächst wird nun der Träger 21 über die Magazinstation B hinweg zur Magazinstation A bewegt. Auf ihrem Weg über die Magazinstation B hinweg wird gleichzeitig durch Absenken der Hubplatte 6 mit ihren Werkstückgreifem 61, 62 und 63 auf den Werkstückstapel 3 das oberste Werkstück gegriffen und am gegriffenen Rand bei gleichzeitiger Aktivierung der Blasdüsen 8 durch erneutes Hochfahren der Hubplatte 6 ein Öffnungsschlitz zwischen diesem Werkstück und dem Werkstückstapel für den Träger 21 geschaffen. Nunmehr fährt der Träger 21 in diesen Öffnungsschlitz bis zu ihrer Endstellung über der Magazinstation A ein und schält dabei dieses Werkstück vom Werkstückstapel ab.

Nunmehr bewegt sich die Hubplatte 6 mit den Werkstückgreifern 61, 62 und 63 wieder nach unten. Dabei lösen sich die Werkstückgreifer 61, 62 und 63 unter Druck auf das abgeschälte Werkstück auf dem Träger 21 vom Werkstück. Anschlie-13end bewegt sich die Hubplatte 6 mit den Werkstückgreifem 61, 62 und 63 wieder nach oben.

Im weiteren Funktionsablauf bewegt sich der Träger 21 dann mit dem vom Werkstückstapel 3 vereinzelten Werkstück in ihre Endstellung auf der rechten Seite über dem Förderband 10 der Ablagestation C. Sobald der Träger 21 diese Endstellung erreicht hat, senkt sich der Schieberahmen 12 auf das Werkstück herab und verschiebt es in Abhängigkeit der Steuerung der Lichttaster 13 im Zusammenwirken mit den Licht reflektierenden Teilflächen 21a, 21b und 21 c in die vorgegebene Position.

Nunmehr senkt sich die Hubplatte 6 der Magazinstation B mit ihren Werkstückgreifem 61, 62 und 63 auf den die Einlagenteile darstellenden Werkstückstapel 3 herab und hebt anschließend das oberste Werkstück auf seiten der Ablagesta tion C unter gleichzeitiger Einwirkung der Blasluft der Blasdüsen 8 an. Indem sich der Träger 21 erneut auf die Magazinstation B zubewegt, wird das an der Schieberahmenunterseite festgehaltene Werkstück von dem Träger 21 abgestreift und in der festgehaltenen Position auf dem Förderband 10 abgelegt. Anschließend fährt der Schieberahmen 12 in seine erhöhte Ausgangsstellung zurück.

Der Träger 21 fährt seinerseits in die Schlitzöffnung zwischen dem angehobenen Werkstück und dem Rest des Werkstückstapels 3 ein und schält nun dieses ein Einlageteil darstellende Werkstück vom Werkstückstapel 3 ab. Nachdem sich die Werkstückgreifer 61, 62 und 63 in der im Zusammenhang mit der Magazinstation A genannten Weise wieder von diesem Werkstück gelöst haben, fährt der Träger 21 mit dem Werkstück wieder über das Förderband 10 der Ablagestation C und es beginnt das Spiel mit dem Schieberahmen 12 aufs neue.

Auf die gleiche Weise wird mittels des Trägers 21 dann zunächst noch ein Einlageteil vom Werkstückstapel 3 der Magazinstation B und abschließend ein Werkstück von der Magazinstation A abgeholt und in der vorgegebenen Position exakt jeweils über dem darunterliegenden Werkstück abgelegt. Das so zusammengelegte Sandwich wird nun, während der Träger 21 wiederum zur Magazinstation A unterwegs ist, um das erste Werkstück für das Zusammenlegen eines weiteren Sandwich herbeizuholen, über das Förderband 10 zur nächsten Bearbeitungsstation, die beispielsweise eine Handstation sein kann, um noch weitere Legearbeit an diesem Sandwich vorzunehmen, weitergeleitet.

Sobald der Teilstapel 33 auf beiden Magazinstationen A und B abgearbeitet ist, richtet sich an der Schablone 32a in Verbindung mit der Licht reflektierenden Teilfläche 30 der verstellbare Werkstückgreifer 33 auf den neuen Teilstapel 32 in der Weise aus, daß er in Richtung nach vom solange verschoben wird, bis der Lichttaster sein eigenes reflektiertes Licht empfängt. Die Schablonen werden anschließend in der gleichen Weise abgetragen wie die Werkstücke, auf dem Förderband übereinander abgelegt und dann auf der nächsten Arbeitsstation abgenommen.

Die automatische Positionierung der vereinzelten Werkstücke auf dem Träger 21 über dem Förderband 10 der Ablagesta tion C mit Hilfe der Uchttaster 13 im Zusammenwirken mit den Licht reflektierenden Teilflächen 21a, 21b und 21c erfolgt in der Weise, daß der Schieberahmen 12 zuerst über seinen Antrieb 15 das Werkstück solange in Richtung nach hinten verschiebt, bis der Lichttaster 13 hinten links sein eigenes reflektiertes Licht-nicht mehr empfängt. Anschließend werden die Antriebe 14 durch die Lichttaster 13 auf der rechten Seite vorne und hinten aktiviert und der Schieberahmen 12 solange nach rechts verschoben bis die beiden Lichttaster ihr eigenes reflektiertes Licht nicht mehr empfangen. Auf diese einfache Weise läßt sich eine millimetergenaue Positionierung der jeweils aufeinander abzulegenden Werkstücke in einfacher Weise erreichen.

Die fingerförmigen Werkstückgreifer 61, 62 und 63 sind zweckmäßig als Klebeband-Aufnehmer gestaltet, wie sie im einzelnen in der Literaturstelle DE-A 3336426 ausführlich beschrieben sind.

Der folienartige Träger 21 kann recht unterschiedlich gestaltet sein. Neben einer gespannten Folie, beispielsweise eine Teflonfolie, kann er auch aus einem dünnen Stahlblech oder einer dünnen elastischen Ein-oder Mehrlagen-Kunststoffplatte bestehen.

Beim dargestellten Ausführungsbeispiel ist das Förderband 10 senkrecht zur Verfahrrichtung des folienartigen Trägers 21 ausgerichtet. Selbstverständlich kann bei Bedarf die Anordnung des Förderbandes auch so vorgenommen werden, daß seine Förderrichtung in Verfahrrichtung des Trägers 21 liegt.

### GEWERBLICHE VERWERTBARKEIT

Die Anordnung nach der Erfindung läßt sich mit Vorteil überall da einsetzen, wo im Zuge der Herstellung flächige Werkstücke automatisch übereinander abzulegen sind und es bei Verarbeitung von Chargen verschiedener Größe und Form bei geringer Stückzahl auf besonders kurze Maschinenumrüstzeiten für den effizienten Einsatz solcher Anordnungen ankommt. Bevorzugtes Anwendungsgebiet ist die Herstellung von Herren- und Damenoberbekleidung.

## Patentansprüche

1. Anordnung zum Übereinanderlegen von zwei und mehr in als Hubtische gestalteten Magazinstationen abgestapelten flächigen Werkstücken in einer vorgegebenen gegenseitigen Position auf dem Legetisch einer Ablagestation unter Zuhilfenahme einer Vorrichtung zum Vereinzeln von gestapelten Werkstücken und von Verfahrmitteln zum aufeinanderfolgenden Entnehmen der Werkstücke aus den Magazinstationen und zum positionierten Ablegen auf dem Legetisch der Ablagestation, dadurch gekennzeichnet, daß die Magazinstationen (A, B) und die Ablagestation (C) in einer Reihe hintereinander angeordnet sind, daß ferner jede Magazinstation eine eigene selbsttätig arbeitende Vereinzelungsvorrichtung (4) aufweist und daß die Verfahrmittel aus einem in Richtung der Stationen reihe zwischen den einzelnen Stationen verfahrbaren gegebenenfalls gespannten folienartigen Träger (21) mit gleitfähigen Oberflächeneigenschaften, beispielsweise eine Teflonfolie, sowie einem über dem Träger über dem Legetisch der Ablagestation (C) in vertikaler und horizontaler Richtung bewegbaren Schieberahmen (12) bestehen.

2. Anordnung nach Anspruch 1, dadurch gekennzeichnet, daß die Vereinzelungsvorrichtung (4) einer Magazin station (A, B) aus einer über dem Werkstückstapel (3) angeordneten Hubplatte (6) mit an ihrer Unterseite angeordneten fingerförmigen Werkstückgreifem (61, 62, 63) besteht.

3. Anordnung nach Anspruch 1 oder 2, dadurch gekennzeichnet, daß die Vereinzelungsvorrichtung (4) zusätzlich Blasdüsen (8) aufweist, deren Luftstrom von der Seite auf den Werkstückstapel (2) im Bereich seines oberen Endes einwirkt.

4. Anordnung nach einem der vorhergehenden Ansprüche, da durch gekennzeichnet, daß die Unterseite der Hubplatte (6) der Vereinzelungsvorrichtung (4) nur wenige fingerförmige Werkstückgreifer (61, 62, 63) aufweist, die stückstapel (3) abzuhebenden Werkstücks verteilt angeordnet sind, die sich gegenüber der Ablagestation (C) befindet.

5. Anordnung nach einem der vorhergehenden Ansprüche 2-4, dadurch gekennzeichnet, daß wenigstens einer der fingerförmigen Werkstückgreifer (63) an der Unterseite der Hubplatte (6) der Vereinzelungsvorrichtung (4) relativ zu den übrigen fingerförmigen Werkstückgreifern (61, 62) verstellbar ist.

6. Anordnung nach einem der vorhergehenden Ansprüche 2-5, dadurch gekennzeichnet, daß der Werkstückstapel (3) einer Magazinstation (A, B) aus mehreren Teilstapeln (31, 32, 33) von Werkstücken gleichartiger, jedoch unterschiedlich groBer Konturfläche besteht, daß ferner diese Teilstapel, anfangend mit dem die größte Konturfläche aufweisenden Teilstapel (31) und endend mit dem die kleinste Konturfläche aufweisenden Teilstapel (33) in der richtigen Reihenfolge übereinander so abgestapelt sind, daß sie mit jeweils der gleichen Seitenkante gemeinsam an einem Anschlag (9) anliegen und daß hierbei wenigstens der fingerförmige Werkstückgreifer (63) an der Unterseite der Hubplatte (6)der Vereinzelungsvorrichtung (4) relativ zu den übrigen fingerförmigen Werkstückgreifem (61, 62) verstellbar ist, der den größten Abstand zu dem den Teilstapeln gemeinsamen Anschlag aufweist.

7. Anordnung nach Anspruch 6, dadurch gekennzeichnet, daß die Teilstapel (31, 32, 33) an ihrer Oberseite jeweils mit einer ihrer Konturfläche angepaßten Schablone (31 a, 32a) abgedeckt sind, die an ihrer Oberseite wenigstens teilweise eine Licht reflektierende Teilfläche (30) aufweist und daß dem verstellbaren fingerförmigen Werkstückgreifer (63) für seine selbsttätige Verstellung in Abhängigkeit des gerade abzuarbeitenden Teilstapels ein mit seinem Lichtstrahl nach unten auf den Werkstückstapel (3) ausgerichteter Lichttaster (63b) zugeordnet ist.

8. Anordnung nach einem der vorhergehenden Ansprüche, dadurch gekennzeichnet, daß der Schieberahmen (12) an der Unterseite eine rauhe Oberfläche, beispielsweise in Form eines aufgeklebten Filzes, aufweist.

9. Anordnung nach einem der vorhergehenden Ansprüche, dadurch gekennzeichnet, daß Ober dem Legetisch der Ablagestation (C) mehrere fest angeordnete, mit ihrem Lichtstrahl nach unten auf den Legetisch bzw. den Träger (21) ausgerichtete Lichttaster (13) vorgesehen sind, daß ferner der Träger auf seiten der Lichttaster wenigstens teilweise eine Licht reflektierende Teilfläche (21a, 21b, 21c) aufweist und daß die Lichttaster in Verbindung mit der Licht reflektierenden Teilfläche (21a, 21b, 21c) des Trägers (21) den auf das herangeführte Werkstück auf dem Träger abgesetzten Schieberahmen (12) im Sinne der genauen Positionierung dieses Werkstücks auf dem Legetisch der Ablagesta tion (C) in seiner Verschiebung steuern.

10. Anordnung nach einem der vorhergehenden Ansprüche, dadurch gekennzeichnet, daß der Legetisch der Ablagestation (C) ein in seiner Förderrichtung senkrecht zur Stationsreihe ausgerichtetes Förderband (10) ist.

11. Anordnung nach einem der vorhergehenden Ansprüche, dadurch gekennzeichnet, daß parallel zu der Reihenanordnung der Stationen auf jeder Seite ein über Umlenkrollen (16) geführtes Antriebsband (17) vorgesehen ist, daß ferner der Träger (21) zwischen den beiden Antriebsbändem quer zur Stationenreihe über die Stationen hinweg aufgespannt ist und daß die beiden Antriebsbänder synchron über ihre Umlenkrollen von einem gemeinsamen Antrieb (19) bewegt sind.

12. Anordnung nach einem der vorhergehenden Ansprüche, dadurch gekennzeichnet, daß die fest vorgegebene Höhe des oberen Randes der Werkstückstapel (3) in den Magazinstationen (A, B) von die Hubtische (1) in ihrer Auf- und Abbewegung steuernden Lichttaster (7) überwacht ist.

13. Anordnung nach einem der vorhergehenden Ansprüche, dadurch gekennzeichnet, daß die Ablagestation (C) sich an einem Ende der Reihe von hintereinander angeordneten Stationen befindet.

## Claims

1. An arrangement for positioning two or more planar workpieces, stacked in magazine stations which are in the form of lifting tables, in a predetermined mutual position on the depositing table of a deposition station with the assistance of a device for separating stacked workpieces and displacement means for the consecutive removal of the workpieces from the magazine stations and for their positioned deposition on the depositing table of the deposition station, characterised in that the magazine stations (A, B) and the deposition station (C) are arranged in series one after another, that moreover each magazine station comprises its own, independently operating separating device (4) and that the displacement means consist of a film-like carrier (21) which if necessary is stretched taut, which can be displaced between the individual stations in the direction of the row of stations, and which has sliding surface properties, for example a Teflon film, and that the displacement means further consist of a sliding frame (12) which can be moved in the vertical and horizontal directions over the carrier above the layering table of the deposition station (C).

2. An arrangement as claimed in Claim 1, characterised in that the separating device (4) of a magazine station (A, B) consists of a lifting plate (6) which is arranged above the stack (3) of workpieces and which is provided with finger-shaped workpiece grippers (61, 62, 63) arranged on its underside.

3. An arrangement as claimed in Claim 1 or 2, characterised in that the separating device (4) is additionally provided with blast nozzles (8), the air flow from which acts laterally on the stack (2) of workpieces in the region of its upper end.

4. An arrangement as claimed in one of the preceding Claims 2 or 3, characterised in that the underside of the lifting plate (6) of the separating device (4) is provided with only a few finger-shaped workpiece grippers (61, 62, 63) which are aligned distributed along the edge of the workpiece which is to be lifted from the stack (3) of workpieces facing the deposition station (C).

5. An arrangement as claimed in one of the preceding Claims 2-4, characterised in that at least one of the finger-shaped workpiece grippers (63) on the underside of the lifting plate (6) of the separating device (4) is adjustable in relation to the other finger-shaped workpiece grippers (61, 62).

6. An arrangement as claimed in one of the preceding Claims 2-5, characterised in that the workpiece stack (3) of a magazine station (A, B) consists of a plurality of sub-stacks (31, 32, 33) of workpieces with a similar but differently sized contour surface, that moreover these subs-tacks, commencing with the sub-stack (31) which has the largest contour surface and ending with the sub-stack (33) which has the smallest contour surface, are stacked one above another in the correct sequence so that they commonly contact a stop means (9) with the same side edge, and that by this means at least that finger-shaped workpiece gripper (63) on the underside of the lifting plate (6) of the separating device (4) which has the greatest distance from the stop means which is common to the sub-stacks is adjustable in relation to the other finger-shaped workpiece grippers (61, 62).

7. An arrangement as claimed in Claim 6, characterised in that the sub-stacks (31, 32, 33) are each covered on their upper side by a template (31 a, 32a) which is adapted to their contour surface and which on its upper side at least in part has a light-reflecting part surface (30), and that for its automatic adjustment in dependence upon the sub-stack which is currently to be processed, the adjustable finger-shaped workpiece gripper (63) is assigned an optical sensor (63b) whose light beam is directed downwards onto the stack (3) of workpieces.

8. An arrangement as claimed in one of the preceding Claims, characterised in that on its underside, the sliding frame (12) has a rough surface, for example, in the form of an adhesive-bonded felt.

9. An arrangement as claimed in one of the preceding Claims, characterised in that above the depositing table of the deposition station (C), there is arranged a plurality of fixed optical sensors (13) whose light beams are directed downwards onto the depositing table and the carrier (21), that further on the side of the optical sensors the carrier has, at least in part, a light-reflecting part surface (21a, 21 b, 21 c) and that the optical sensors in combination with the light-reflecting part surface (21a, 21b, 21c) of the carrier (21) control the displacement of the sliding frame (12), which has been lowered onto the workpiece advanced on the carrier, for the purposes of the precise positioning of this workpiece on the depositing table of the deposition stsSsn (C).

10. An arrangement as claimed in one of the preceding Claims, characterised in that the depositing table of the deposition station (C) is a conveyor belt (10) whose direction of conveyance is aligned at right angles to the row of stations.

11. An arrangement as claimed in one of the preceding Claims, characterised in that a drive belt (17) guided by guide rollers (16) is arranged at each side parallel to the row arrangement of the stations, that further the carrier (21) is stretched taut between the two drive belts across the stations transversely to the row of stations, and that the two drive belts are moved synchronously via their guide rollers by a common drive (19).

12. An arrangement as claimed in one of the preceding Claims, characterised in that the predetermined height of the upper edge of the stack (3) of workpieces in the magazine stations (A, B) is monitored by optical sensors (7) which control the upwards and downwards movement of the lifting tables (1).

13. An arrangement as claimed in one of the preceding Claims, characterised in that the deposition station (C) is located at one end of the row of series-arranged stations.

## Revendications

1. Dispositif pour superposer deux ou davantage de pièces de forme plate, empilées dans des postes de magasinage réalisés comme des tables mobiles en hauteur, en une position mutuelle préfixée sur la table de pose d'un poste d'empilage à l'aide d'un appareil appelé margeur pour séparer une à une des pièces d'une pile et de moyens de transfert pour enlever les pièces successivement des postes de magasinage et pour les déposer en position définie sur la table de pose du poste d'empilage, caractérisé en ce que les postes de magasinage (A, B) et le poste d'empilage (C) sont placés l'un derrière l'autre en une rangée, que chaque poste de magasinage présente un margeur (4) qui lui est propre et qui travaille de façon autonome, et que les moyens de transfert sont constitués d'un support (21) en forme de feuille, éventuellement tendue, ayant une surface glissante, par exemple une feuille de polytétra- fluoroéthylène, qui est déplaçable entre les différents postes dans le sens de la rangée formée par eux, ainsi que par un châssis mobile (12) déplaçable verticalement et horizontalement au-dessus de la table de pose du poste d'empilage (C) et au-dessus du support.

2. Dispositif selon la revendication 1, caractérisé en ce que le margeur (4) d'un poste de magasinage (A, B) est formé d'une plaque de soulèvement (6) placée au-dessus de la pile (3) de pièces et dont le dessous porte des préhenseurs de pièces (61, 62, 63) en forme de doigts.

3. Dispositif selon la revendication 1 ou 2, caractérisé en ce que le margeur (4) présente, en plus, des tuyères de soufflage (8) délivrant un jet d'air dirigé depuis le côté sur l'extrémité supérieure de la pile (3) de pièces.

4. Dispositif selon la revendication 2 ou 3, caractérisé en ce que le dessous de la plaque de soulèvement (6) du margeur (4) présente seulement un petit nombre de préhenseurs (61, 62, 63), lesquels sont répartis sur le côté de la pièce, à soulever de la pile (3), qui est dirigé vers le poste d'empilage (C).

5. Dispositif selon une des revendications 2 à 4, caractérisé en ce que l'un au moins des préhenseurs (63) sur le dessous de la plaque de soulèvement (6) du margeur (4) est déplaçable par rapport aux autres préhenseurs (61, 62).

6. Dispositif selon une des revendications 2 à 5, caractérisé en ce que la pile (3) de pièces d'un poste de magasinage (A, B) est composée de plusieurs piles partielles (31, 32, 33) de pièces de même nature, mais ayant des aires et des contours de différentes grandeurs, que ces piles partielles, à commencer par celle (31) ayant l'aire et le contour les plus grands et jusqu'à la pile partielle (33) ayant l'aire et le contour les plus petits, sont superposées dans l'ordre de la grandeur décroissante, que ces piles partielles s'appliquent collectivement par le même côté latéral contre une butée (9) et qu'au moins le préhenseur (63) le plus éloigné de la butée commune aux piles partielles, est déplaçable par rapport aux autres préhenseurs (61, 62) sur le dessous de la plaque de soulèvement (6) du margeur (4).

7. Dispositif selon la revendication 6, caractérisé en ce que les piles partielles (31, 32, 33) sont chacune recouvertes en haut par un gabarit (31 a, 32a) adapté à l'aire et au contour de la pile partielle concernée, gabarit dont le dessus présente au moins une portion de surface (30) réfléchissant la lumière au moins partiellement et que le préhenseur (63) déplaçable est combiné, en vue de son déplacement automatique en fonction de la pile partielle à traiter, à un détecteur de lumière (63b) dont le rayon lumineux est dirigé vers le bas sur la pile (3) de pièces.

8. Dispositif selon une des revendications précédentes, caractérisé en ce que le dessous du châssis mobile (12) présente une surface rugueuse, formée par exemple par un feutre collé sur ce châssis.

9. Dispositif selon une des revendications précédentes, caractérisé en ce que plusieurs détecteurs lumineux (13) sont disposés fixes au-dessus de la table de pose du poste d'empilage (C) et sont dirigés par leur rayon lumineux vers le bas sur cette table ou sur le support (21), que le support présente, du côté des détecteurs, au moins une partie de surface (21 a, 21 b, 21 c) réfléchissant la lumière, et que les détecteurs, en liaison avec la partie de surface (21a, 21b, 21c) réfléchissant la lumière du support (21), commandent le déplacement du châssis (12), déposé sur la pièce amenée sur le support, dans le sens du positionnement exact de cette pièce sur la table de pose du poste d'empilage (C).

10. Dispositif selon une des revendications précédentes, caractérisé en ce que la table de pose du poste d'empilage (C) est une courroie-transporteuse (10) dont le sens du transport est transversal à la rangée formée par les postes.

11. Dispositif selon une des revendications précédentes, caractérisé en ce qu'une bande d'entraînement (17), guidée sur des poulies de renvoi (16), est prévue parallèlement à la rangée formée par les postes, sur chaque côté de cette rangée, que le support (21) est tendu entre les deux bandes d'entraînement, transversalement à la rangée de postes, au-dessus de ceux-ci, et que les deux bandes d'entraînement sont mues en synchronisme, par l'intermédiaire de leurs poulies de renvoi, par une commande commune (19).

12. Dispositif selon une des revendications précédentes, caractérisé en ce que des détecteurs lumineux (7), commandant les mouvements de montée et d'abaissement des tables (1), contrôlent la hauteur, préfixée, du bord supérieur des piles (3) de pièces dans les postes de magasinage (A, B).

13. Dispositif selon une des revendications précédentes, caractérisé en ce que le poste d'empilage (C) se trouve à une extrémité de la rangée de postes placés l'un derrière l'autre.
